# EUROPÄISCHE PATENTSCHRIFT

(11) **EP 0 490 074 B1**
(45) Veröffentlichungstag und Bekanntmachung des Hinweises auf die Patenterteilung: **12.02.1997**
(21) Anmeldenummer: 91118509.8
(22) Anmeldetag: 30.10.1991
(51) Int. Cl.: F24C 15/20

(54) **Einbau-Dunstabzugshaube**
Fitted fume-extraction hood
Hotte d'évacuation de fumées à montage encastré

(30) Priorität: 14.12.1990 DE 9016933 U
(43) Veröffentlichungstag der Anmeldung: 17.06.1992
(73) Patentinhaber: Bosch-Siemens Hausgeräte GmbH, 81669 München (DE)
(72) Erfinder: Rückert, Wilfried, Dipl.-Ing. (FH), W-7519 Walzbachtal (DE)

(56) Entgegenhaltungen:
- EP-A- 0 446 136
- DE-U- 9 013 319
- US-A- 2 839 987
- US-A- 4 011 803

## Beschreibung

Die Erfindung betrifft eine Einbau-Dunstabzugshaube, zur Montage in eine Bodenöffnung eines Möbels, wie einem Hängeschrank oder dgl., mit einem wenigstens abschnittsweise von einem rahmenartigen Ansatz umgebenden Gehäuse, das mit im Abstand von der Rückseite des Ansatzes nach außen vorstehenden Rastelementen ausgestattet ist.

Es ist bekannt, Einbau-Dunstabzugshauben mit einem gegenüber deren Gehäuse vorstehenden Rahmen zu versehen. Der die Dunstabzugshaube tragende Rahmen wird beim Einbau am Randbereich der Bodenöffnung des Hängeschrankes mit Schrauben oder dgl. befestigt, wodurch die Dunstabzugshaube in der Bodenöffnung gehalten wird.

Zur Montage der herkömmlichen Einbau-Dunstabzugshauben waren bisher wenigstens zwei Personen notwendig, von denen die eine die Dunstabzugshaube in der Bodenöffnung solange in der richtigen Position halten mußte, bis die andere die Befestigung des Rahmens am Hängeschrank abgeschlossen hatte.

Da die Montage einer solchen Dunstabzugshaube meist über einem bereits aufgestellten Herd geschieht, ist es für die das verhältnismäßig schwere Gerät in der Bodenöffnung haltende Person schwierig, dieses bis zum Abschluß der Montage hochzuhalten und dabei die montierende Person nicht zu behindern.

Aus dem DE-U-9 013 319 ist eine Einbau-Dunstabzugshaube bekannt, welche an ihren seitlichen Gehäusewänden starre Rastnasen aufweist. Derartige Rastnasen erweisen sich beim Einbau der Dunstabzugshaube in eine Bodenöffnung eines Hängeschranks oder dgl. als nachteilig, da einerseits im Boden neben der Bodenöffnung zusätzliche Ausschnitte zum Einführen der Rastnasen aufwendig sind und andererseits ein solches zielgerichtetes Einführen der mit erheblichem Gewicht ausgestatteten Dunstabzugshaube erhebliche Mühe bereitet.

Ferner ist aus der EP-A-0 446 136, Stand der Technik nack Artikel 54(3) EPÜ, ein Gehäuse für eine Entlüftungsanordnung zu entnehmen, welche hinter einem rahmenartigen Ansatz in Richtung des Ansatzes vorstehende Federbänder aufweist, welche beim Einsetzen des Gehäuses in eine eine Öffnung aufweisende Trägerplatte von den Öffnungsrändern elastisch zurückgedrängt werden und, welche nach ihrem Austritt an der Oberkante der Öffnung ihre Ausgangsposition einnehmen. Infolge der kreisbogenartigen Ausbildung der Federelemente läßt sich, wenn überhaupt, ein Halteeffekt nur bei entsprechender Dimensionierung der Federelemente, hier insbesondere die entsprechende Bemessung in der Materialstärke, erreichen. Dabei wird jedoch der Einschiebevorgang des Gehäuses in die Öffnung durch die nun überproportional verstärkt auftretenden Federkräfte unnötig erschwert.

Der Erfindung liegt die Aufgabe zugrunde, die Montage einer Einbau-Dunstabzugshaube der eingangs näher beschriebenen Art durch einfache, konstruktive Maßnahmen zu verbessern, indem diese mit einer Montagehilfe ausgestaltet wird, die ein rasches, müheloses und einfaches Montieren und Demontieren ohne Hilfeleistung Dritter durch nur eine Person ermöglicht.

Diese Aufgabe wird gemäß der Erfindung dadurch gelöst, daß die Rastelemente als eine Lagerstelle aufweisende und um diese Lagerstelle verschwenkbare, federnde Rastnasen ausgebildet sind, welche beim Einsetzen des Gehäuses in die Bodenöffnung von deren Rändern zurückgedrängt und in ihrer herausgeschwenkten Ausgangslage nach ihrem Austritt an der Oberkante der Bodenöffnung selbsthemmend verrasten.

Mit Hilfe der erfindungsgemäß angeordneten Rastnasen an der Dunstabzugshaube wird diese beim Einsetzen in die Bodenöffnung sicher gehalten, bis die eigentliche Befestigung mit Hilfe von Schrauben oder dgl. erfolgt ist. Somit kann die Dunstabzugshaube von nur einer Person rasch und nahezu mühelos montiert werden. Durch die aufgrund der Geometrie der Federelemente erzeugte Selbsthemmung ist es auch möglich, die Materialstärke für die Federelemente relativ gering zu halten, so daß die Einschiebekraft der Einbau-Dunstabzugshaube in die Bodenöffnung durch die Federelemente nicht unnötig erhöht wird.

Besonders leicht montierbar ist die Einbau-Dunstabzugshaube, nach der Erfindung, wenn entsprechend einer bevorzugten Ausführungsform vorgesehen ist, daß die Rastnase von einer abgewinkelten Blattfeder mit gegensinnig gekrümmten, verschieden langen Schenkeln gebildet ist, deren längerer mit seinem freien Ende tangential am Gehäuse anliegend verankert ist, während der kürzere Schenkel mit seinem freien Ende gegen das Gehäuse gerichtet ist.

Bei einer besonders vorteilhaften Ausgestaltung des Gegenstandes der Erfindung kann vorgesehen sein, daß der längere Schenkel an seinem freien Ende mit einer zu dessen Verankerung am Gehäuse dienenden, U-förmigen Abkröpfung versehen ist, und über einer in der Gehäusewand eingeprägten Vertiefung liegt, in die er federnd einzuschwenken vermag, wenn die Rastnase entgegen ihrer Federspannung zurückgedrängt wird.

Diese Lösung zeigt neben dem Vorteil, daß die Rastnase rasch und einfach am Gehäuse verankert werden kann noch den Vorzug, daß sich die Rastnasen beim Einsetzen der Dunstabzugshaube in die Bodenöffnung leicht an die Außenkontur des Gehäuses anpassen können und somit das Einsetzen nicht unnötig erschweren.

Nach einer bevorzugten Ausführungsform des Gegenstandes der Erfindung ist vorgesehen, daß die Gehäusewand mit einem Durchbruch versehen ist, in den der an seinem freien Ende mit einer Abwinklung versehene kürzere Schenkel einzutauchen vermag, wobei der Durchbruch so bemessen ist, daß sein Rand als Anschlag für die Abwinklung dient.

Dies hat neben dem Vorteil, daß sich die Rastnase beim Einsetzen der Dunstabzugshaube fast ohne Kraftaufwand in die Gehäusewand zurückdrängen läßt noch den Vorzug, daß sich die Rastnase mit Vorspannung am Gehäuse verankern läßt, so daß stets sichergestellt ist, daß sie bei fehlender Krafteinwirkung von außen sofort aus dem Gehäuse herausschwenkt.

Schließlich hat sich als besonders zweckmäßig erwiesen, wenn der in den Durchbruch hineinragende kürzere Schenkel der Rastnase an seinem freien Ende zusätzlich mit einer Lasche versehen ist, die weit in das Gehäuse hineinragt und als Handhabe zum Auslösen der Rastnase dient.

Hierdurch wird erreicht, daß die Dunstabzugshaube auch bei schlecht zugänglichen Rastnasen ohne Hilfswerkzeuge leicht demontiert werden kann.

Die Erfindung ist in der nachfolgenden Beschreibung anhand eines in der beigefügten Zeichnung vereinfacht dargestellten Ausführungsbeispieles erläutert. Es zeigen:
- Fig. 1: eine Einbau-Dunstabzugshaube mit an deren seitlichen Gehäusewänden angeordneten Rastnasen in raumbildlicher Darstellung,
- Fig. 2: als Ausschnitt eines entsprechend der Ebene II-II parallel zur Längsseite der Einbau-Dunstabzugshaube verlaufenden senkrechten Schnittes, die an der seitlichen Gehäusewand angeordnete Rastnase nach dem Rastvorgang am Rande einer Bodenöffnung eines Möbels oder dgl., etwa in natürlichem Maßstab und
- Fig. 3: einen der Fig. 2 entsprechenden Schnitt durch die gegenüberliegende seitliche Gehäusewand und der dieser zugeordneten Rastnase mit einer zu deren Auslösung dienenden Lasche, etwa in natürlichem Maßstab.

Eine in Fig. 1 mit 10 bezeichnete Einbau-Dunstabzugshaube, die - wie üblich - in den Unterteil eines nicht dargestellten Hängeschrankes einbaubar ist, weist ein kastenförmiges Gehäuse 11 auf, dessen unterer Rand von einem rahmenartigen Ansatz 12 (siehe Fig. 2 und 3) umgeben ist, an dem ein mit Durchbrüchen 13 versehenes Filtergitter 14 abnehmbar angeordnet ist. Das Filtergitter 14 ist einseitig im Randbereich mit einer Ausnehmung 15 ausgestattet, durch die versenkt angeordnete Anzeige- und Bedienelemente 16 zugänglich sind. Oberhalb des rahmenartigen Ansatzes 12 ist an den seitlichen Gehäusewänden 17 der Einbau-Dunstabzugshaube 10 je eine federnde Rastnase 18 angeordnet, von denen in der Fig. 1 nur eine sichtbar ist.

Wie insbesondere aus den Fig. 2 und 3 hervorgeht, ist die Rastnase 18 aus einer abgewinkelten Blattfeder 20 gebildet, deren Schenkel 21 und 22 verschieden lang und gegensinnig gekrümmt sind. Der längere Schenkel 21 der abgewinkelten Blattfeder 20 ist mit seinem freien Ende tangential am Gehäuse anliegend verankert. Er weist bezüglich des in einem spitzen Winkel dazu stehenden kürzeren Schenkels 22 eine konvexe Krümmung auf. Der mit seinem freien Ende gegen das Gehäuse 11 gerichtete kürzere Schenkel 22 ist dagegen hinsichtlich dem längeren Schenkel 22 konkav gekrümmt.

Das freie Ende des längeren Schenkels 21 der die Rastnase 18 bildenden Blattfeder 20 weist eine zu deren Verankerung am Gehäuse 11 dienende U-förmige Abkröpfung 23 auf, wogegen das freie Ende des kürzeren Schenkels 22 mit einer hakenartig gebogenen, zum längeren Schenkel 21 hin einwärts gerichteten Abwinklung 24 ausgestattet ist.

Die U-förmige Abkröpfung 23 am freien Ende des längeren Schenkels 21 ist an einer Halterung 25 an der Gehäusewand 17 verankerbar, wobei der an die U-förmige Abkröpfung 23 anschließende Abschnitt des längeren Schenkels 21 dann über einer, in der Gehäusewand 17 eingeprägten Vertiefung 26 liegt, in die er federnd einzuschwenken vermag, wenn die Rastnase 18 entgegen ihrer Federspannung zurückgedrängt wird.

In der Gehäusewand 17 ist ferner im Bereich der eingeprägten Vertiefung 26 ein Durchbruch 27 angeordnet, in den der an seinem freien Ende mit der Abwinklung 24 versehene kürzere Schenkel 22 einzutauchen vermag. Die Höhe des Durchbruches 27 ist dabei so festgelegt, daß dessen oberer Rand 28 bei herausstehender Rastnase 18 einen Anschlag für die Abwinklung 24 bildet.

Die beim Einsetzen des Gehäuses 11 in die Bodenöffnung 30 von deren Rändern in das Gehäuse 11 zurückgedrängten Rastnasen 18 schnappen nach ihrem Austritt an der Oberkante 29 der Bodenöffnung 30 federnd heraus und vermögen dadurch das Gehäuse 11 der Einbau-Dunstabzugshaube 10 an der Oberkante 29 der Bodenöffnung 30 selbsthemmend zu verrasten. Durch anschließendes Befestigen des die Einbau-Dunstabzugshaube an ihrem unteren Rand umgebenden rahmenartigen Ansatzes 12 auf der Unterseite 31 eines die Bodenöffnung 30 aufnehmenden Bodens 32 mit hier nicht dargestellten Befestigungsmitteln wird der rahmenartige Ansatz 12 an der Unterseite 31 des Bodens 32 fest zur Anlage gebracht. Dabei hebt sich der kürzere Schenkel 22 der die Rastnase 18 bildenden Blattfeder vom Boden 32 ab und es entsteht ein Luftspalt 33 zwischen der Oberkante 29 der Bodenöffnung 30 und dem ausgeschwenkten kürzeren Schenkel 22 der Rastnase 18, wodurch diese entlastet wird.

Wie in Fig. 3 dargestellt, ist das in den Durchbruch 27 hineinragende freie Ende des kürzeren Schenkels 22 der Rastnase 18 außer der Abwinklung 24 zusätzlich mit einer Lasche 34 versehen, die bei eingebauter Blattfeder 20 weit in das Gehäuse 11 hineinragt und als Handhabe zum Auslösen der Rastnase 18 dient. Die Länge der Lasche 34 ist dabei so bemessen, daß ihr Ende über eine Zwischenwand 35 hinausragt, durch die eine Kammer 36 für die Bedien- und Anzeigeelemente 16 begrenzt wird.

Beim Einsetzen der Einbau-Dunstabzugshaube 10 in die zu diesem Zweck vorgesehene Bodenöffnung 30 eines Hängeschrankes werden die an den seitlichen Gehäusewänden 17 angeordneten Rastnasen 18 durch die Unterkante 37 der Bodenöffnung 30 entgegen ihrer Federkraft einwärts gedrängt, wobei sich der längere Schenkel 21 in die Vertiefung 26 der Gehäusewand 17 legt und der kürzere Schenkel 22 durch den Durchbruch 27 in das Gehäuse 11 einschwenkt.

Nach dem Austritt der Rastnase 18 an der Oberkante 29 der Bodenöffnung 30 schnappt diese federnd heraus, wobei deren Hub durch die als Anschlag dienende, am freien Ende des kürzeren Schenkels 22 angeordnete Abwinklung 24 begrenzt wird, die dann gegen den oberen Rand 28 des Durchbruches 27 anliegt. Die herausstehende Rastnase verrastet dabei mit ihrem kurzen Schenkel 22 die Einbau-Dunstabzugshaube 10 an der Oberkante 29 der Bodenöffnung 30 selbsthemmend, so daß die, die Dunstabzugshaube montierende Person beide Hände frei hat zum Ausrichten und Befestigen des rahmenartigen Ansatzes 12 an der Unterseite 31 des Bodens 32.

Bei einer evtl. notwendig werdenden Demontage der Einbau-Dunstabzugshaube 10 müssen nach dem Abnehmen des Filtergitters 14 und dem Lösen des rahmenartigen Ansatzes 12 vom Boden 32 beide an den seitlichen Gehäusewänden 17 angeordneten Rastnasen 18 entriegelt werden. Der Entriegelungsvorgang, der an der mit den Anzeigen- und Bedienelementen 16 ausgestalteten Gehäusewand 17 wird durch Ziehen an der Lasche 34 entriegelt, während die auf der gegenüberliegenden Gehäusewand 17 angeordnete Rastnase mit einfachem Hilfswerkzeug, wie einem Schraubendreher oder dgl. entriegelt werden kann. Nachdem die Rastnasen 18 entgegen ihrer Federkraft in das Gehäuse 11 zurückgezogen wurden, kann die Einbau-Dunstabzugshaube 10 aus der Bodenöffnung 30 entnommen werden.

## Patentansprüche

1. Einbau-Dunstabzugshaube (10) zur Montage in eine Bodenöffnung (30) eines Möbels, wie einem Hängeschrank oder dgl., mit einem, wenigstens abschnittsweise von einem rahmenartigen Ansatz (12) umgebenen Gehäuse (11), das mit im Abstand von der Rückseite des Ansatzes (12) nach außen vorstehenden Rastelementen ausgestattet ist, **dadurch gekennzeichnet,** daß die Rastelemente als eine Lagerstelle aufweisende und um diese Lagerstelle verschwenkbare, federnde Rastnasen (18) ausgebildet sind, welche beim Einsetzen des Gehäuses (11) in die Bodenöffnung (30) von deren Rändern zurückgedrängt und in ihrer herausgeschwenkten Ausgangslage nach ihrem Austritt an der Oberkante (29) der Bodenöffnung (30) selbsthemmend verrasten.

2. Einbau-Dunstabzugshaube nach Anspruch 1, **dadurch gekennzeichnet,** daß die Rastnase (18) von einer abgewinkelten Blattfeder (20) mit gegensinnig gekrümmten, verschieden langen Schenkeln (21, 22) gebildet ist, deren längerer mit seinem freien Ende tangential am Gehäuse (11) anliegend verankert ist, während der kürzere Schenkel (22) mit seinem freien Ende gegen das Gehäuse (11) gerichtet ist.

3. Einbau-Dunstabzugshaube nach Anspruch 2, **dadurch gekennzeichnet,** daß der längere Schenkel (21) an seinem freien Ende mit einer zu dessen Verankerung am Gehäuse (11) dienenden, U-förmigen Abkröpfung (23) versehen ist und über einer in der Gehäusewand (17) eingeprägten Vertiefung (26) liegt, in die er federnd einzuschwenken vermag, wenn die Rastnase (18) entgegen ihrer Federspannung zurückgedrängt wird.

4. Einbau-Dunstabzugshaube nach einem der vorhergehenden Ansprüche, **dadurch gekennzeichnet,** daß die Gehäusewand (17) mit einem Durchbruch (27) versehen ist, in den der an seinem freien Ende mit einer Abwinklung (24) versehene kürzere Schenkel (22) einzutauchen vermag, wobei der Durchbruch (27) so bemessen ist, daß sein Rand als Anschlag für die Abwinklung (24) dient.

5. Einbau-Dunstabzugshaube nach Anspruch 4, **dadurch gekennzeichnet,** daß der in den Durchbruch (27) hineinragende kürzere Schenkel (22) der Rastnase (18) an seinem freien Ende zusätzlich mit einer Lasche (34) versehen ist, die weit in das Gehäuse (11) hineinragt und als Handhabe zum Auslösen der Rastnase (18) dient.

6. Einbau-Dunstabzugshaube nach einem der vorhergehenden Ansprüche, **dadurch gekennzeichnet,** daß das Gehäuse (11) in der Bodenöffnung (30) justierbar gehalten und in der endgültigen Einbaulage über Befestigungsmittel in bekannter Weise fixierbar ist.

## Claims

1. Built-in vapour extractor hood (10) for mounting into a base opening (30) of an item of furniture, such as a hanging cupboard or the like, with a housing (11), which is surrounded in at least a portion thereof by a framelike attachment (12) and equipped with outwardly projecting detent elements at a spacing from the rear side of the attachment (12), characterised thereby, that the detent elements are formed as resilient detent lugs (18), which display a bearing point and are pivotable about this bearing point and which on insertion of the housing (11) in the base opening (30) are urged back by the rims thereof and in their pivoted-out initial position detent self-lockingly at the upper edge (29) of the base opening (30) after their exit.

2. Built-in vapour extractor hood according to claim 1, characterised thereby, that the detent lug (18) is formed by a bent-over leaf spring (20) with differently long limbs (21, 22), which are curved in opposite sense and the longer one of which is anchored by its free end lying tangentially against the housing (11), whilst the shorter limb (22) is directed by its free end towards the housing (11).

3. Built-in vapour extractor hood according to claim 2, characterised thereby, that the longer limb (21) is provided at its free end with a U-shaped bent portion (23) serving for the anchoring of the free end at the housing (11) and lies above a depression (26), which is stamped into the housing wall (17) and into which it can pivot resiliently when the detent lug (18) is urged back against its spring stress.

4. Built-in vapour extractor hood according to one of the preceding claims, characterised thereby, that the housing wall (17) is provided with a passage (27), into which the shorter limb (22), which is provided at its free end with a bent-over portion (24), can enter, wherein the passage (27) is so dimensioned that its rim serves as abutment for the bent-over portion (24).

5. Built-in vapour extractor hood according to claim 4, characterised thereby, that the shorter limb (22), which enters into the passage (27), of the detent lug (18) is additionally provided at its free end with a strap (34), which projects far into the housing (11) and serves as handle for disengaging the detent lug (18).

6. Built-in vapour extractor hood according to one of the preceding claims, characterised thereby, that the housing (11) is retained in the base opening (30) to be adjustable and fixable in known manner in the final installed position by fastening means.

## Revendications

1. Hotte d'extraction de buées (10) à encastrer, pour montage dans une ouverture (30) de la paroi inférieure d'un meuble tel qu'un élément de meuble suspendu ou analogue, comprenant une carcasse (11) qui est entourée au moins en partie par un rebord (12) en forme de cadre et qui est équipée d'éléments d'encliquetage faisant saillie vers l'extérieur à distance du côté arrière du rebord (12), caractérisée par le fait que les éléments d'encliquetage sont réalisés sous la forme de nez d'encliquetage (18) élastiques, présentant une articulation et susceptibles de pivoter autour de cette articulation, lesdits nez étant, lors de la mise en place de la carcasse (11) dans l'ouverture (30) de la paroi inférieure, repoussés par les bords de cette ouverture et étant, dans leur position de départ dans laquelle ils sont déployés par pivotement, après leur sortie, encliquetés avec effet d'autoverrouillage au-dessus de l'arrête supérieure (29) de l'ouverture (30) de la paroi inférieure.

2. Hotte d'extraction de buées à encastrer suivant la revendication 1, caractérisée par le fait que le nez d'encliquetage (18) est formé par une lame de ressort (20) coudée avec des ailes (21, 22) de longueurs différentes, incurvées en sens contraire, l'aile (21) plus longue étant à son extrémité libre ancrée de manière à être tangentiellement en appui contre la carcasse (11), tandis que l'extrémité libre de l'aile (22) plus courte est dirigée contre la carcasse (11).

3. Hotte d'extraction de buées à encastrer suivant la revendication 2, caractérisée par le fait que l'aile (21) plus longue présente, à son extrémité libre, une partie (23) déportée et coudée en U, servant à son ancrage à la carcasse (11) et est située au-dessus d'une empreinte (26) qui est ménagée dans la paroi de carcasse (17) et dans laquelle elle peut pénétrer élastiquement par pivotement lorsque le nez d'encliquetage (18) est repoussé à l'encontre de son effet de rappel élastique.

4. Hotte d'extraction de buées à encastrer suivant l'une des revendications précédentes, caractérisée par le fait que la paroi de carcasse (17) comporte une ouverture (27) dans laquelle l'aile (22) plus courte munie d'un repli (24) à son extrémité libre peut pénétrer, l'ouverture (27) étant dimensionnée de manière que son bord serve d'appui pour le repli (24).

5. Hotte d'extraction de buées à encastrer suivant la revendication 4, caractérisée par le fait que l'aile (22) plus courte du nez d'encliquetage (18), pénétrant dans l'ouverture (27), comporte en outre à son extrémité libre une patte (34) qui fait saillie profondément dans la carcasse (11) et sert de manette pour le déclenchement du nez d'encliquetage (18).

6. Hotte d'extraction de buées à encastrer suivant l'une des revendications précédentes, caractérisée par le fait que la carcasse (11) est maintenue de façon réglable dans l'ouverture (30) de la paroi inférieure et peut être immobilisée de façon connue par des moyens de fixation dans la position de montage définitive.
